# FASCICULE DE BREVET EUROPEEN

(11) **EP 0 619 087 B1**
(45) Date de publication et mention de la délivrance du brevet: **22.07.1998**
(21) Numéro de dépôt: 94420113.6
(22) Date de dépôt: 06.04.1994
(51) Int. Cl.: A45D 1/04

(54) **Appareil de traitement et/ou de mise en forme de cheveux pourvu d'un dispositif d'extraction d'une mèche bouclée**
Apparat zur Behandlung und/oder zum Formen von Haaren mit einer Vorrichtung zum Abziehen einer aufgewickelten Locke
Apparatus for treating and/or shaping hair, with a device for removing a curled lock

(30) Priorité: 06.04.1993 FR 9304291
(43) Date de publication de la demande: 12.10.1994
(73) Titulaire: SEB S.A., 69130 Ecully (FR)
(72) Inventeur: Paget, Monique, F-69300 Caluire et Cuire (FR); Bontoux, Daniel, F-69230 Saint Genis Laval (FR)

(56) Documents cités:
- GB-A- 2 082 908
- GB-A- 2 130 880
- US-A- 1 579 952
- US-A- 1 657 306
- US-A- 2 159 131
- US-A- 4 281 673

## Description

La présente invention se rapporte au domaine technique général des appareils de traitement et/ou de mise en forme des cheveux, tels que ceux permettant d'assurer des fonctions de coiffage, mise en plis, ou frisage par exemple.

La présente invention concerne un appareil de traitement et/ou de mise en forme des cheveux, de préférence à usage manuel, comportant agencé à partir d'un corps principal, un moyen de préhension, un corps d'enroulement pour les mèches de cheveux, monté de préférence libre à rotation sur le corps principal autour de son axe longitudinal et au moins une pince mobile pour le serrage de la mèche de cheveux sur le corps.

L'appareil conforme à l'invention est plus particulièrement destiné à assurer une fonction d' immobilisation d'une mèche de cheveux en vue d'assurer ou de faciliter le frisage d'une mèche de cheveux. A ce titre l'appareil de traitement et/ou de mise en forme conforme à l'invention concerne plus spécifiquement, mais non exclusivement les appareils à friser. L'appareil conforme à l'invention peut cependant bien évidemment comporter en association sur le corps principal le constituant, des dispositifs supplémentaires aptes à fournir d'autres fonctions de traitement et/ou de mise en forme des cheveux telle qu'une brosse, ou tout autre moyen susceptible de fournir de la chaleur, de la vapeur ou un produit de traitement. L'appareil conforme à l'invention comprend donc également des appareils tels que des fers à coiffer ou à friser pourvus ou non de moyens de chauffe ou de génération de vapeur.

Il est déjà connu pour faciliter l'enroulement d'une mèche de cheveux autour d'un corps cylindrique, de munir ce dernier de saillies, de dentures ou autres éléments susceptibles de pénétrer dans la mèche de cheveux pour faciliter son adhérence et son immobilisation sur le corps cylindrique. Un tel dispositif présente cependant l'inconvénient de monopoliser les deux mains de l'utilisatrice, l'une pour tenir la mèche de cheveux appuyée contre le corps cylindrique, l'autre pour faire tourner l'appareil selon l'axe du corps cylindrique. Ces dispositifs sont en conséquence généralement considérés comme d'une utilisation souvent délicate, et du moins nécessitant un minimum de dextérité.

Pour améliorer la mise en place et l'immobilisation de la mèche de cheveux sur le corps cylindrique il a en conséquence déjà été proposé d'avoir recours à une pince mobile solidaire dudit corps afin d'assurer le serrage de la mèche de cheveux. Une telle pince permet ainsi d'appliquer et d'immobiliser la mèche de cheveux sur le corps et facilite ainsi grandement la phase toujours délicate de démarrage de l'enroulement de la mèche. Le dispositif de l'art antérieur mettant en oeuvre le principe classique de la pince mobile présente ainsi une amélioration notable du maniement en comparaison avec le dispositif mentionné précédemment. Le recours à une pince mobile ne permet cependant pas de remédier aux problèmes de la séparation de la mèche traitée et bouclée à partir du corps cylindrique, sans détruire au moins en partie la structure et la qualité des boucles de cheveux retenues. En effet l'étape de séparation nécessite un déroulement de la boucle pour la déssérer.

Il a déjà été proposé pour remédier au moins en partie à ce problème, de munir les corps cylindriques d'un certain nombre de saillies rétractables supposées faciliter la séparation de la mèche bouclée. Il s'avère qu'une partie au moins des cheveux adhère toujours partiellement sur les saillies, et que si le déroulement de la mèche peut être limitée, il est toujours nécessaire d' assurer un certain guidage manuel, au départ de l'enroulement, et même à la fin de l'opération lors de la séparation. Les dispositifs équipés de saillies rétractables sont par ailleurs plus complexes à réaliser sur le plan mécanique, et par la même d'un coût plus élevé.

Le document US-A-1 579 952 décrit un appareil de traitement et/ou de mise en forme des cheveux selon le préambule de la revendication 1.

L'objet de l'invention vise en conséquence à proposer un nouvel appareil de traitement et/ou de mise en forme de cheveux, ne présentant pas les inconvénients des systèmes antérieurs mentionnés précédemment, et qui soit à même d'assurer de manière simple, efficace et rapide la séparation de la mèche traitée et bouclée sans manipulation compliquée de la part de l'utilisatrice.

Un autre objet de l'invention vise à fournir un appareil de traitement et /ou de mise en forme des cheveux de conception particulièrement simplifiée sur le plan mécanique.

Un autre objet de l'invention vise à proposer un nouveau procédé de traitement et/ou de mise en forme des cheveux dans lequel l'étape de séparation de la mèche bouclée est obtenue sans manipulation excessive de la part de l'utilisatrice, de manière simple et rapide.

Les objets assignés à l'invention sont atteints à l'aide d'un appareil de traitement et/ou de mise en forme des cheveux comportant les caractéristiques de la revendication 1.

D'autres particularités et avantages de l'invention apparaitront et ressortiront plus en détail à la lecture de la description faite ci-après, en référence aux dessins annexés, donnés à titre d'exemples illustratifs et non limitatifs dans lesquels :
- La figure 1 montre selon une coupe transversale longitudinale, une vue d'un appareil conforme à l'invention.
- La figure 2 montre selon une vue en perspective l'étape de mise en place d'une mèche de cheveux sur l'appareil conforme à l'invention.
- La figure 3 montre selon une vue en perspective, l'étape de démarrage de l'enroulement de la boucle sur un appareil conforme à l'invention.
- La figure 4 montre selon une vue en perspective, le début de l'étape de séparation et d'extraction d'une mèche de cheveux sur un appareil conforme à l'invention.
- La figure 5 montre selon une vue en perspective l'étape terminale d'extraction de la mèche traitée sur un appareil conforme à l'invention.

L'appareil de traitement et/ou de mise en forme des cheveux conforme à l'invention, tel que l'appareil à friser montré aux figures 1 à 5, comporte un moyen de préhension 1 constitué par une poignée destinée à être saisie par la main de l'utilisatrice. Dans l'exemple particulier de réalisation montré aux figures 1 à 5, le moyen de préhension 1 forme le corps principal de l'appareil à partir duquel sont agencées différentes pièces le constituant. Dans l'exemple particulier de réalisation montré, le moyen de préhension 1 est par exemple constitué d'un corps cylindrique d'axe de révolution x-x', sur lequel est monté, de préférence libre à rotation selon ledit axe x-x', un corps d'enroulement 2. Ce dernier est avantageusement de forme cylindrique, aligné avec l'axe x-x' du moyen de préhension 1 et relié à des moyens de commande et d'arrêt 3 de la rotation dudit corps enrouleur 2. A titre de variante, le corps d'enroulement 2 peut être fixe par rapport au corps principal, la mise en forme des cheveux étant obtenue par la mise en rotation de l'ensemble de l'appareil. Dans l'exemple montré les moyens de commande et d'arrêt 3 sont constitués d'un bouton de commande à deux positions assurant le blocage ou la libération de la rotation du corps enrouleur 2 autour de son axe de révolution x-x'. A titre de variante, le corps d'enroulement 2 peut être relié à un dispositif de crabotage logé dans le moyen de préhension 1, et permettant un embrayage ou un débrayage du corps enrouleur 2. A titre de variante complémentaire, le corps enrouleur 2 peut être relié à un ensemble de motorisation électrique capable d'assurer sa rotation.

Le corps d'enroulement 2 peut être pourvu à sa périphérie d'une série de rainures 4 (Figures 2 à 5), ou de moyens équivalents, susceptibles de favoriser l'accrochage d'une mèche de cheveux, ou de s'opposer à leur glissement. Dans l'exemple montré, les rainures 4 sont longitudinales, mais il est bien évident que tout type de moyen susceptible d'assurer une fonction s'opposant au glissement est envisageable.

Le corps d'enroulement 2 comporte à l'extrémité 5 opposée à l'extrémite de liaison avec le moyen de préhension 1, un bouton 6 de commande manuelle de la rotation dudit corps enrouleur 2.

L'appareil de traitement et/ou de mise en forme des cheveux conforme à l'invention comporte également au moins une pince mobile 10 destinée au serrage d'une mèche de cheveux M sur la surface périphérique du corps d'enroulement 2. La pince mobile 10 est montée sur le corps enrouleur 2 de manière à être librement déplaçable sur ce dernier entre deux positions de butée. Avantageusement, la pince mobile 10 est déplaçable selon l'axe longitudinal x-x' du corps d'enroulement 2, par l'intermédiaire d'un coulisseau 11 monté mobile sur le corps d'enroulement 2.

Dans la variante de réalisation préférentielle de l'invention, telle que montrée aux figures 1 à 5, le coulisseau 11 est constitué d'une bague annulaire entourant le corps d'enroulement 2.

A titre de variante, le coulisseau 11 peut être constitué d'une pièce s'étendant sur une partie seulement de la périphérie du corps d'enroulement 2 et être guidé et solidaire de ce dernier par l'intermédiaire d'une fente longitudinale (non montrée aux figures).

La pince mobile 10 est destinée à assurer le serrage de la mèche de cheveux M sur le corps d'enroulement 2 par l'intermédiaire d'un bras de compression 13 s'étendant selon l'axe x-x' et destiné à s'appliquer longitudinalement sur la périphérie du corps d'enroulement 2. Le bras de compression 13 se prolonge par une pièce intermédiaire 13a de fixation sur le coulisseau 11, à l'intérieur de laquelle est logé un axe 14 sensiblement normal à l'axe x-x'. La pince 10 comporte à son extrémité opposé au bras de compression 13 une tête de commande 15 prolongeant la pièce intermédiaire 13a et destinée à être actionnée manuellement pour permettre la rotation de la pince 10 autour de l'axe 14. De manière connue en soi la pince 10 est montée sur le coulisseau 11 en association avec un moyen de rappel élastique (non montré aux figures) tel qu'une lame ou un ressort assurant le rappel élastique permanent du bras de compression 13 en appui sur la périphérie du corps d'enroulement 2.

Dans sa position de travail telle que montrée par exemple aux figures 1 à 3, dans laquelle la pince assure le serrage et l'immobilisation de la mèche M, le bras de compression 13 s'étend sensiblement sur une longueur égale à celle du corps d'enroulement 2, le coulisseau 11 étant monté de manière à coulisser entre deux positions de butée correspondant aux deux extrémités du corps d'enroulement 2. De manière avantageuse, le corps d'enroulement 2 comporte à son extrémité 5 une pièce de butée (non montrée aux figures) empêchant le dégagement complet du coulisseau 11.

Le fonctionnement d'un appareil conforme à l'invention est le suivant .

L'utilisatrice saisit d'une main l'appareil par le moyen de préhension 1 tel que montré à la figure 2, et appuie sur la tête 15 de manière à assurer le dégagement de la pince 10 par rotation du bras de compression 13 selon la flèche F1 autour de l'axe 14. Ceci permet à l'utilisatrice de mettre en place contre le bras de compression 13 et le corps d'enroulement 2, une mèche M qui est ensuite immobilisée par relachement de la tête 15 (figure 3). L'opération de mise en place de la mèche M peut être effectuée d'une seule main puisqu'il suffit de soulever la mèche M directement avec le corps d'enroulement 2. Le relachement de la tête 15 permet au bras de compression 13 de s'appliquer contre la surface du corps d'enroulement 2 et d'immobiliser la mèche M tout en laissant une main de l'utilisatrice disponible pour toute action de contrôle ou d'aide.

L'utilisatrice peut alors appuyer sur le moyen de commande 3 (figure 3), permettant d'assurer le débrayage du corps d'enroulement 2. De préférence simultanément, l'utilisatrice saisie d'une autre main le bouton 6 dont la rotation autour de l'axe x-x' permet l'enroulement de la mèche M sur le corps d'enroulement 2. L'utilisatrice effectue ensuite le traitement approprié de la mèche M, telle qu'application de vapeur, de teinture ou de chaleur.

Après traitement de la mèche M, l'utilisatrice saisit de sa main libre (figure 4) l'ensemble constitué par le coulisseau 11 et la pince 10 en vue de séparer la mèche traitée ou bouclée M' dudit corps d'enroulement 2 par translation de la pince 10 sur ledit corps 2 de manière que la mèche M' soit librement suspendue sur la pince 10 (figure 5). Au cours de cette étape le coulisseau 11 subit un mouvement de translation selon la flèche F2 correspondant à un coulissement de la pince 10 selon l'axe longitudinal x-x' du corps d'enroulement 2 permettant d'assurer l'extraction de la mèche traitée M' sans avoir à la dérouler. Le coulissement de la pince 10 s'effectue sur une longueur suffisante, et par exemple sensiblement sur toute la longueur du corps d'enroulement 2 de manière à permettre un dégagement complet de la mèche traitée M' conduisant, tel que montré à la figure 5 à une position de suspension libre de la mèche traitée M' sur le bras de compression 13.

L'appareil de traitement et/ou de mise en forme des cheveux conforme à l'invention, ainsi que le procédé de traitement correspondant permettent d'assurer une extraction complète de la mèche traitée ou bouclée M' sans avoir à assurer son déroulement c'est à dire sans devoir agir en aucune manière sur la structure même de la mèche traitée M'. Cette dernière est ainsi conservée intégralement dans son état initial de traitement, c'est-à-dire par exemple enroulée ou bouclée, alors même que les manipulations d'enroulement et d'extraction ont été particulièrement simplifiées.

A titre de variante préférentielle, le corps d'enroulement 2 peut être réalisé partiellement ou avantageusement totalement en un matériau plastique, tel que du PBT, du polyamide chargé ou non, ou du polypropylène.

## Revendications

1. Appareil de traitement et/ou de mise en forme des cheveux, de préférence à usage manuel, comportant agencés à partir d'un corps principal :
- un moyen de préhension (1),
- un corps d'enroulement (2) pour les mèches de cheveux, présentant un axe longitudinal (x-x'),
- au moins une pince pivotante (10) pour le serrage de la mèche de cheveux sur le corps d'enroulement (2),
caractérisé en ce que la pince (10) est montée sur un coulisseau (11) librement déplaçable sur le corps d'enroulement (2), entre deux positions de butée, correspondant aux extrémités du corps d'enroulement (2).

2. Appareil selon la revendication 1, caractérisé en ce que le coulisseau (11) est constitué d'une bague entourant le corps d'enroulement (2).

3. Appareil selon l'une des revendications 1 ou 2, caractérisé en ce que le corps d'enroulement (2) est monté libre à rotation sur le corps principal autour de son axe longitudinal (x-x').

4. Appareil selon la revendication 3 caractérisé en ce qu'il comporte des moyens de commande et d'arrêt (3) de la rotation du corps d'enroulement (2).

5. Appareil selon l'une des revendications 1 à 4, caractérisé en ce que le corps d'enroulement (2) est en matériau plastique.

6. Appareil selon l'une des revendications 1 à 5, caractérisé en ce qu'il est constitué d'un appareil à friser.

## Claims

1. An appliance for treating and/or shaping hair, said appliance preferably being for manual use, and including a main body on which the following are mounted:
graspable means (1);
a winding body (2) for receiving a lock of hair and having a longitudinal axis (x-x'); and
at least one pivotally mounted clamp (10) for clamping the lock of hair against the winding body (2);
said appliance being characterized in that the clamp (10) is mounted on a slide (11) that is freely displaceable on the winding body (2) between two abutment positions corresponding to the ends of the winding body (2).

2. An appliance according to claim 1, characterized in that the slide (11) is constituted by a ring surrounding the winding body (2).

3. An appliance according to claim 1 or 2, characterized in that the winding body (2) is mounted on the main body to be free to rotate about its longitudinal axis (x-x').

4. An appliance according to claim 3, characterized in that it includes control means (3) for starting and stopping rotation of the winding body (2).

5. An appliance according to any one of claims 1 to 4, characterized in that the winding body (2) is made of a plastics material.

6. An appliance according to any one of claims 1 to 5, characterized in that it is constituted by a curling appliance.

## Patentansprüche

1. Gerät zur Behandlung und/oder zum Formen von Haaren, vorzugsweise zum manuellen Gebrauch, bei dem an einem Grundkörper
- ein Greifmittel (1),
- ein Aufwickelkörper (2) für Haarsträhnen mit einer Längsachse (x-x'),
- zumindest eine schwenkbare Zange (10) zum Einklemmen der Haarsträhne am Aufwickelkörper (2),
angeordnet sind, dadurch gekennzeichnet, daß die Zange (10) an einem Schieber (11) angebracht ist, welcher am Aufwickelkörper (2) zwischen zwei Positionen frei bewegbar ist, die den Enden des Aufwickelkörpers (2) entsprechen.

2. Gerät nach Anspruch 1, dadurch gekennzeichnet, daß der Schieber (11) aus einem den Aufwickelkörper (2) umschließenden Ring besteht.

3. Gerät nach Anspruch 1 oder 2, dadurch gekennzeichnet, daß der Aufwickelkörper (2) am Grundkörper um seine Längsachse (x-x') frei drehbar angeordnet ist.

4. Gerät nach Anspruch 3, dadurch gekennzeichnet, daß es Mittel (3) zum Steuern und Arretieren der Drehung des Aufwickelkörpers (2) umfaßt.

5. Gerät nach einem der Ansprüche 1 bis 4, dadurch gekennzeichnet, daß der Aufwickelkörper (2) aus Kunststoff besteht.

6. Gerät nach einem der Ansprüche 1 bis 5, dadurch gekennzeichnet, daß es aus einem Gerät zum Formen von Locken besteht.
